# FASCICULE DE BREVET EUROPEEN

(11) **EP 0 129 457 B1**
(45) Date de publication et mention de la délivrance du brevet: **15.07.1987**
(21) Numéro de dépôt: 84401070.2
(22) Date de dépôt: 24.05.1984
(51) Int. Cl.: F41D 10/32

(54) **Double alimentation en munitions pour armes automatiques**
Beidseitige Munitionszuführung für automatische Feuerwaffen
Double ammunition feed mechanism for automatic weapons

(30) Priorité: 03.06.1983 FR 8309220
(43) Date de publication de la demande: 27.12.1984
(73) Titulaire: ETAT-FRANCAIS représenté par le DELEGUE GENERAL POUR L'ARMEMENT (DPAG), F-75996 Paris Armées (FR)
(72) Inventeur: Marcon, Joel, F-18000 Bourges (FR); Durant, Jacques, F-18000 Bourges (FR); Simon, Georges, F-18390 Saint Germain du Puy (FR); Boisseau, Alain, F-18000 Bourges (FR)

## Description

Le secteur technique de la présente invention est celui des armes à feu automatiques et plus précisément des armes pouvant utiliser à la demande de l'opérateur deux types différents de munitions, par exemple des munitions perforantes et des munitions explosives.

Les caractéristiques décrites dans le préambule de la revendication sont remis dans une arme qui, de par son usage, fait partie de l'état de la technique mais qui n'est pas décrite dans une publication ou un brevet antérieur.

On connaît déjà le brevet FR 2224730 qui décrit une arme à deux pourvoyeurs parallèles à l'axe de l'arme, qui comprend au niveau des pourvoyeurs, un poste d'extraction où la munition est extraite de son maillon par un déplacement longitudinal provoqué par un poussoir appartenant au mécanisme de culasse de l'arme et, en avant de ce poste d'extraction, un poste de distribution comprenant un emplacement central d'introduction destiné à recevoir la première cartouche à introduire dans le tube de l'arme et deux emplacements d'attente symétriques, chacun de ces emplacements d'attente correspondant à un des rotors du pourvoyeur et destiné à recevoir une cartouche de la bande correspondante en provenance du susdit poste d'extraction.

Ce dispositif possède une bonne précision d'acheminement de la munition mais a l'inconvénient d'augmenter la longueur de l'arme.

On connaît également le brevet US 3662646 où la munition prise à partir d'une ligne d'étoiles d'alimentation est amenée- dans l'axe de la culasse par un tiroir mobile transversalement à l'arme.

L'inconvénient de ces deux dispositifs est d'obliger à tirer, lorsqu'un choix de munition a été fait, la dernière munition de la bande de cartouches précédemment sélectionnée, ce qui peut être préjudiciable à la précision du tir.

Le brevet FR 1537614 divulgue une arme comportant deux dispositifs d'alimentation basculants pour que l'un soit en prise quand l'autre est hors d'atteinte de l'axe de déplacement de la culasse.

L'inconvénient de ce dispositif est d'avoir un entraînement de la bande-chargeur présentant des à coups de fonctionnement, ce qui entraîne des risques de rupture ou de décrochement de maillon, impliquant l'interruption du tir.

La présente invention vise à réaliser un dispositif du même genre que celui du dernier brevet cité permettant de tirer la première munition de la bande-chargeur choisie.

Le brevet FR 2485714 décrit un dispositif d'alimentation alternée pour une arme automatique utilisant la pression des gaz de propulsion des munitions pour actionner les lignes d'étoiles d'alimentation; le mode d'entraînement présente des à-coups de fonctionnement; de plus le dispositif décrit dans ce brevet ne permet pas le passage instantané d'un type de munition à l'autre type, puisque le dispositif prévoit un passage par une position intermédiaire dans laquelle aucune ligne d'étoile n'est susceptible d'être entraînée (position de verrouillage de sécurité).

Le brevet FR 2282616 décrit un dispositif d'alimentation pour une arme à répétition automatique et plus particulièrement pour une arme à mécanisme commandé par le recul. Ce dispositif d'alimentation est constitué par deux lignes d'étoiles parallèles entre elles et parallèles à l'axe de l'arme (chaque ligne amenant un type de munition), et par deux jeux de bras mobiles fourchus qui viennent prendre la munition dans la ligne d'étoile choisie et la porter jusqu'à l'avant de la culasse mobile. Le mouvement des bras mobiles est commandé par les ensembles bielle-manivelle. Ce mécanisme présente aussi des chocs et à-coups de fonctionnement.

L'invention pallie les inconvénients précités en proposant un mécanisme assurant un mouvement d'alimentation régulier.

Un autre but de l'invention est de fournir un dispositif compact d'emploi facile, permettant d'introduire, en début d'utilisation, les bandes- chargeurs sans aucun démontage, ce qui n'est pas le cas de l'arme décrite dans le brevet FR 1537614 précité. L'invention propose aussi une cinématique de l'arme adaptée à l'utilisation automatique d'une double alimentation sans autre intervention manuelle que celle du choix du type de munitions à utiliser. L'invention a également pour but de présenter un dispositif d'alimentation utilisable aux grandes cadences de tir et pouvant être adapté à un grand nombre de types d'armes.

L'invention a donc pour objet un dispositif de double alimentation pour arme à alimentation à moteur externe et à déplacement rectiligne de la culasse, dispositif comportant d'une part un dispositif de mise à poste de la munition comprenant une ligne d'étoile centrale de mise à poste, et, d'autre part deux boîtiers d'alimentation chargés de munitions différentes, disposés de part et d'autre de la ligne d'étoile centrale de mise à poste liés entre eux par un même support ces deux boîtiers étant aptes à basculer autour d'axes parallèles à l'axe longitudinal, et présentant chacun des moyens d'accouplement et de désaccouplement par rapport au dispositif de mise à poste, dispositif caractérisé en ce que les boîtiers d'alimentation comportant chacun une ligne d'étoile d'alimentation, leurs moyens d'accouplement et de désaccouplement par rapport au dispositif de mise à poste sont constitués par des moyens de crabotage de chacune des lignes d'étoiles d'alimentation sur un réducteur de transmission de mouvement, le crabotage de l'une des lignes d'étoiles d'alimentation étant simultané avec le décrabotage de l'autre lors du basculement d'un boîtier, le dispositif de double alimentation présentant de plus des moyens d'inversion du sens de rotation de la ligne d'étoile centrale de mise à poste lors du basculement de chacun des boîtiers.

Selon une caractéristique préférentielle de l'invention, on prévoit que l'arbre de sortie du moteur assure également la prise de mouvement d'un dispositif réducteur de transmission de mouvement situé dans une boîte réductrice disposée à l'arrière de l'arme et menant deux arbres de commande des boîtiers d'alimentation et un troisième arbre de commande de la ligne d'étoile centrale de mise à poste de la munition.

De plus, l'invention prévoit avantageusement que la transmission menant les deux arbres de commande des boîtiers d'alimentation est une transmission continue avec réduction, l'arbre de commande du premier boîtier d'alimentation tournant en sens inverse de celui du second boîtier d'alimentation et que, en combinaison, la transmission de mouvement au troisième arbre de commande de l'étoile centrale est une transmission pas à pas, ledit arbre de commande de l'étoile centrale tournant en sens inverse de l'arbre de commande du boîtier d'alimentation accouplé avec le dispositif de mise à poste.

Le dispositif selon l'invention comprend avantageusement également un dispositif de commande du basculement des boîtiers d'alimentation autour de leur axe de rotation, dont la commande de basculement actionne un système de crabotage de l'arbre de commande du boîtier venant s'accoupler avec le dispositif de mise à poste au moyen d'un joint de cardan sur l'axe de rotation des étoiles d'alimentation dudit boîtier, et qui actionne simultanément un système de décrabotage de l'arbre de commande du second boîtier et un système de changement du sens de rotation de l'étoile centrale de mise à poste, de telle sorte que le sens de rotation de l'étoile centrale soit toujours inverse de celui de la ligne d'étoiles d'alimentation accouplée au dispositif de mise à poste.

Selon une autre caractéristique préférentielle, le dispositif de commande du basculement des boîtiers comporte un levier de commande coopérant avec un moyen de verrouillage des boîtiers d'alimentation dans chaque position basculée, le levier de commande étant alors lui-même verrouillé sur la boîte réductrice de l'arme.

Selon un mode de réalisation, le levier de commande du basculement des boîtiers est solidaire d'un secteur denté mobile autour d'un axe et coopérant avec une crémaillère portée par le support commun aux deux boîtiers d'alimentation.

Pour obtenir le changement de sens de rotation de l'étoile centrale lors du basculement des boîtiers, le dispositif comprend:
- un train d'engrenages sans inversion de sens de la transmission pas à pas de l'étoile centrale,
- un pignon inverseur pouvant être mis en série dans le train d'engrenages, lorsqu'il est craboté à un arbre de commande et
- un arbre muni en bout de crabots, mobile en translation dans le sens longitudinal de l'arme, arbre commandé par une fourchette solidaire dudit arbre et en prise sur une rampe inclinée par rapport à l'axe longitudinal de l'arme ou sur une came, solidaire du support commun aux deux boîtiers, le basculement des boîtiers entraînement le déplacement de la rampe perpendiculairement à l'axe de l'arme et de ce fait le déplacement longitudinal de l'arbre d'une première position où il est décraboté du pignon inverseur vers une seconde position où il est craboté au pignon inverseur pour inverser le sens de marche de l'étoile centrale.

Dans une variante, la transmission pas à pas du mouvement de la ligne d'étoile centrale pourra être réalisée au moyen d'un système à cames dit «système Fergusson», ou dans une autre variante préférée, il sera constitué par un maneton tournant coopérant avec une croix de Malte.

En outre, pour permettre sans risque de disfonctionnement le passage d'un type d'alimentation à l'autre, l'axe de rotation de la ligne d'étoiles d'alimentation de chaque boîtier porte un épaulement comportant des gorges d'indexage et chaque boîtier porte un levier d'indexage mobile à l'encontre de la force d'un ressort. Lorsque le boîtier est dégagé du dispositif de mise à poste, la première extrémité du levier coopère avec une gorge de l'épaulement de l'axe de la ligne d'étoiles, la seconde extrémité du levier étant libre pour rendre solidaire en rotation la ligne d'étoiles d'alimentation dudit boîtier, et lorsque le boîtier est engagé sur le dispositif de mise à poste, la seconde extrémité du levier d'indexage vient en appui sur une poutre fixe de la boîte de culasse de l'arme, la première extrémité du levier étant alors dégagée de la gorge de l'axe de la ligne d'étoiles pour permettre sa rotation.

De préférence l'axe de chaque ligne d'étoiles d'alimentation comporte autant de gorges régulièrement réparties sur sa périphérie que les étoiles comportent de branches.

Selon une caractéristique préférentielle de l'invention, la forme du levier d'indexage et la dimension du système de crabotage de l'arbre de commande du boîtier sont définis pour permettre l'indexage de l'axe d'étoiles d'alimentation par rapport au boîtier avant le décrabotage de l'arbre de commande du boîtier lorsque celui-ci bascule en position dégagée et le désindexage de l'axe d'étoiles par rapport au boîtier après le crabotage de l'arbre de commande du boîtier lorsque celui-ci bascule en position engagée sur le dispositif de mise à poste, l'indexage de l'axe d'étoiles intervenant lorsque l'arme est en position «culasse arrêtée sur la détente».

Selon une autre particularité de l'arme selon l'invention la ligne d'étoile centrale comporte n branches définissant n chambres, n étant au moins égal à 3, chaque chambre pouvant recevoir une munition amenée par l'étoile d'alimentation du boîtier en prise et venant successivement par rotation de 2π/n tours, d'une position où la munition est en attente, à une position de mise à poste puis à une position d'éjection de la douille de la munition. Dans ce cas, lors du basculement des boîtiers d'alimentation, la ligne d'étoile centrale change de sens de rotation, la position d'éjection devenant alors la position d'attente de la munition amenée par le second boîtier alors en prise et la position d'attente devenant une position d'éjection.

Selon une autre caractéristique préférentielle de l'invention, pour permettre de tirer en premier la première munition de l'alimentation choisie, chaque boîtier d'alimentation possède un guide munition courbe comprenant une fourchette avant et une fourchette arrière, le guide amenant la munition vers la ligne d'étoiles d'alimentation du boîtier, et de la ligne d'étoiles d'alimentation vers la ligne d'étoile centrale dans la position d'attente, et la partie libre de la fourchette avant du guide munition possède un bec coudé enveloppant la munition lors de sa position au poste d'attente dans l'étoile centrale, bec apte à retirer la munition du poste d'attente lors du basculement de dégagement du boîtier d'alimentation par rapport à la boîte de culasse, la munition s'appuyant de plus lors de son retrait sur un guide de plancher solidaire de la boîte de culasse.

Selon un mode de réalisation de l'invention, chaque boîtier d'alimentation possède un canal d'amenée de la bande de munitions emmaillon- nées par le bas du boîtier et un orifice d'éjection des maillons disposé en haut du boîtier. Le boîtier possède un guide maillon disposé sur toute la longueur du canal d'amenée des munitions et d'éjection des maillons, le guide maillon comportant une double rainure cooperant avec une double languette de chaque maillon pour permettre le dévêtissage de la munition lors de la prise en compte de cette dernière par la ligne d'étoiles d'alimentation du boîtier.

De plus, si l'éjection de la douille à partir du poste d'éjection s'effectue vers l'avant de l'arme, le dispositif comporte un guide d'éjection libre en rotation par rapport à l'axe de la ligne d'étoile centrale et symétrique par rapport à l'axelongitu- dinal de l'arme, commandé en rotation par le basculement des boîtiers d'alimentation, le guide se positionnant dans chacune de ses positions de fonctionnement au moyen d'une butée par rapport à une poutre fixe solidaire de la boîte de culasse et le guide d'éjection comporte des portées circulaires de guidage longitudinal de la douille lors de son éjection.

De plus, si la ligne d'étoile centrale de mise à poste possède n branches et chaque ligne d'étoiles d'alimentation n' branches, alors le rapport de réduction entre la prise de mouvement de la boîte arrière, fournie par le tambour de commande de l'ensemble mobile et l'axe de la ligne d'étoile centrale est égal à n, le rapport de réduction entre ladite prise de mouvement et l'arbre de commande de chaque ligne d'étoiles d'alimentation étant égal à n que multiple n'.

L'invention sera décrite plus en détail ci-après et son fonctionnement explicité à partir d'une arme automatique à moteur externe, sans que celà constitue une limitation à l'application du dispositif selon l'invention qui peut être combiné aisément par une simple adaptation à tout autre type d'arme, et notamment à une arme fonctionnant par emprunt de gaz ou à culasse inertielle.

Pour mieux comprendre l'invention, des figures sont annexées parmi lesquelles:
- la figure 1 est une vue de dessus du dispositif, moyen de liaison entre les boîtiers enlevé, avec le boîtier gauche en prise;
- la figure 2 est une vue identique avec le boîtier droit en prise;
- la figure 3 est une vue partielle suivant GG de la figure 1; et la figure 4 est une vue similaire suivant GG de la figure 2;
- la figure 5 est une vue du boîtier arrière de transmission à reduction, avec son capot retiré;
- la figure 6 est une coupe suivant BB de la figure 5;
- la figure 7 est une coupe suivant AA de la figure 5;
- la figure 8 est une coupe partielle suivant FF de la figure 5;
- la figure 9 est une vue de gauche de l'un des deux arbres de commande des boîtiers d'alimentation et la figure 10 représente le détail du système de crabotage porté par ledit arbre.
- les figures 11 a et 11b montrent en coupe suivant HH de la figure 2 et les figures 11c, 11d et 11e en coupe suivant HH de la figure 1, le dispositif de double alimentation selon l'invention à divers instants successifs de fonctionnement;
- la figure 12a montre en coupe suivant JJ de la figure 1 le dispositif de double alimentation, cette fois sans munitions, la figure 12b en coupe suivant EE de la figure 1 et la figure 12c montre le détail de fixation du boîtier sur la boîte de culasse de l'arme suivant la coupe Il de la figure 12b;
- la figure 13 montre le boîtier d'alimentation gauche en vue de dessous suivant K de la figure 12a,
- la figure 14 est une coupe suivant LL de la figure 12a.

Telle qu'elle sera décrite ci-après, l'invention s'applique notamment, mais pas seulement, aux armes automatiques à moteur externe. De telles armes comprennent de façon connue un tube dont l'axe est fixe par rapport à une boîte de culasse, une chambre à cartouche qui est limitée à l'arrière du tube par une culasse; un tambour rotatif dont la surface latérale porte une rampe de commande héliocoïdale de contour fermé, un organe suiveur qui coopère avec cette rampe et qui est solidaire de l'une des deux pièces constituées par le tube ou la culasse, laquelle pièce est guidée en translation par la boîte de culasse parallèlement au susdit axe; et un moteur externe capable de faire tourner le tambour dans un sens constant autour d'un axe parallèle à celui du tube, la rampe comprenant deux segments inclinés en sens inverses qui assurent respectivement l'avance et le recul de la pièce mobile en translation et qui sont réunis, d'un côté par une partie non inclinée assurant l'immobilisation de cette pièce mobile durant le laps de temps correspondant à la durée du coup de feu et au vidage des gaz et, de l'autre côté, par une partie correspondant à l'alimentation. Le moteur externe est en général éléctrique mais il peut aussi être hydraulique, pneumatique ou autre.

Traditionellement, lorsqu'une double alimentation est associée au système de culasse, le mode de changement de sens de l'alimentation consiste à inverser la rotation du moteur. Nous verrons plus loin que dans la présente invention le dispositif prévu permet le changement d'alimentation sans changement de sens de rotation du moteur externe ni, donc, du tambour.

A chaque cycle de fonctionnement de l'arme, le moteur fait tourner le tambour de telle façon que l'organe suiveur parcourt une fois le contour fermé de la rampe et ferme et ouvre ainsi la chambre à cartouche.

Tous ces éléments sont connus de façon classique et un exemple de réalisation a déjà été montré dans le brevet FR-A-2372410. C'est pourquoi ces éléments n'ont pas fait l'objet d'une figure particulière et seuls les éléments (tambour, organe mobile ou boîte de culasse par exemple) nécessaires à la compréhension de l'invention ont été montrés et référencés.

L'organe suiveur 52 et le tambour de commande 53 ainsi décrit sont montrés respectivement aux figures 1, 2 et 6 de la présente description.

Selon l'invention, le dispositif de double alimentation comprend deux boîtiers d'alimentation 1 (boîtier gauche) et 2 (boîtier droit) placés de part et d'autre d'un dispositif de mise à poste qui lui-même comporte une ligne d'étoile centrale 7 de mise à poste des munitions.

L'ensemble d'étoile centrale 7 du dispositif de mise à poste (figure 11) est porté par un axe 6 ou ligne d'étoile centrale qui peut être mis en rotation de façon séquentielle dans un sens ou dans l'autre, suivant le type d'alimentation choisi, au moyen d'un arbre de commande 12 entraîné par une prise de mouvement à réduction 9 disposée dans un boîtier 10 situé à l'arrière de l'arme et qui sera décrit ultérieurement.

Les boîtiers d'alimentation 1 et 2 sont disposés au niveau de la boîte de culasse 41 de l'arme et comprennent un corps 54 possédant deux bras 55 permettant l'articulation des boîtiers sur la boîte de culasse au moyen d'axes de rotation 4 et 4' parallèles à l'axe longitudinal de l'arme (figure 11 et 12).

Dans une autre version non représentée ici, les bras 55 peuvent être coudés et articulés sur un axe unique solidaire de la boîte de culasse et disposé sous le tambour de commande 53.

Les deux boîtiers de commandes 1 et 2 sont reliés entre eux à leur partie opposée aux axes 4 et 4' par un support de liaison commun qui peut être formé par une ou plusieurs biellettes 3 de telle sorte que le basculement d'engagement (respectivement de dégagement) de l'un des boîtiers implique simultanément le basculement de dégagement (respectivement d'engagement) du boîtier d'alimentation opposé (figure 3, 4 et 11).

La commande de basculement des boîtiers 1 et 2 est assurée par un dispositif de commande 16 (voir figures 1 et 2) qui comporte un levier de commande proprement dit 17 articulé autour d'un axe 17' et solidaire d'un secteur denté 19 coopérant avec une crémaillère 20 elle-même solidaire du support de liaison 3 des deux boîtiers.

Le levier 17 coopère avec deux moyens de verrouillage 18 (bossages, pions de verrouillage ou tout autre moyen) disposés sur le boîtier arrière 10 de telle sorte que les boîtiers soient verrouillés de façon sûre dans chacun de leurs positions de fonctionnement respectives.

En outre, l'arbre 12 porte une fourchette 27 montée tournante pour coopérer avec une came ou une rampe inclinée 28 solidaire du support de liaison 3. Cette rampe 28 est inclinée transversalement à l'axe longitudinal de l'arme d'un angle compris entre 20° et 45°, les deux extrémités de la rampe étant perpendiculaires à l'axe de l'arme.

Lors du basculement des boîtiers autour des axes 4, 4' au moyen du dispositif de commande 16, la rampe 28 se déplace transversalement à l'axe de l'arme entraînant le déplacement longitudinal de la fourchette 27. Celle-ci commande ainsi la déplacement longitudinal d'un arbre 12 auquel elle est liée, l'arbre 12 étant un moyen de commande du système de changement de sens de rotation de l'axe de la ligne d'étoile centrale de telle sorte que la ligne d'étoile centrale tourne toujours dans le sens opposé à la ligne d'étoiles d'alimentation en prise avec le dispositif de mise à poste, quel que soit le boîtier d'alimentation en fonctionnement.

Pour ce faire, l'arbre 12 est muni à son extrémité libre de crabots 26 (figures 6 et 8) lui permettant d'être lié ou non en fonction de la position longitudinale de la fourchette 27 à un pignon inverseur 25 de la transmission pas à pas de mise en rotation de la ligne d'étoile centrale, pignon disposé dans le boîtier arrière 10 qui sera décrit plus loin.

Les boîtiers 1 (boîtier gauche) et 2 (boîtier droit) comportent chacun une ligne d'alimentation (resp. 5 et 5') composée d'un axe de rotation (15 et 15') portant chacun deux étoiles d'alimentation (étoiles 8 du boîtier gauche et 8' du boîtier droit), les axes 15 et 15' étant montés libres en rotation dans des alésages 56 du corps au moyen de butées roulements combinés à aiguilles.

Les lignes d'alimentation 5 et 5' sont entraînées en rotation par des arbres de commande 11 et 11' eux-mêmes entraînés de façon continue par la prise de mouvement à réduction 9 du boîtier arrière 10, (figures 1, 2 et 14).

Toutefois, les arbres 11 et 11' comportent chacun deux cardans 14, 14', pour permettre la continuité de la transmission de mouvement pendant le début du basculement des boîtiers lorsque l'axe de la ligne d'étoiles d'alimentation du boîtier en cours de désaccouplement commence à se désaligner de l'axe du pignon de sortie du boîtier arrière ainsi qu'il est montré aux figures 1 et 2.

De plus, entre les deux cardans 14 ou 14' de chaque arbre 11 ou 11', existe une solution de continuité permettant à des moyen de crabotage 13, 13' d'entraîner en rotation l'axe 15 ou 15' de chaque ligne d'alimentation lorsque le boîtier concerné est en prise avec le dispositif de mise à poste et de cesser l'entraînement en rotation lorsque le boîtier est éloigné du dispositif de mise à poste pour son basculement.

Pour ce faire, les arbres 11 et 11' sont séparés chacun en deux demi-arbres comprenant l'un des ergots (131 ou 131'), l'autre des encoches 132 (132') les deux demi-arbres étant maintenus dans le même axe par un pion de centrage 57 du premier demi-arbre coopérant avec un alésage 58 du second demi-arbre, (figure 9).

En outre, les axes de rotation 15 et 15' des lignes d'étoiles d'alimentation possèdent à l'extérieur du flasque du boîtier (ou l'intérieur dans une variante non représentée) un épaulement 31 comportant des gorges 32 qui sont aptes à coopérer lors du basculement des boîtiers avec des leviers 33 portés par chaque boîtier pour permettre le verrouillage (ou indexage) en rotation de la ligne d'alimentation qui est en cours de dégagement et le déverrouillage (ou désindexage) du boîtier en cours d'engagement, (figures 3 et 4).

Chaque levier 33 manoeuvré à l'encontre d'un ressort 34, possède une première extrémité coudée 33a qui coopère avec une gorge 32 de l'épaulement 31 et une seconde extrémité 33b qui vient en appui sur la poutre 35 de la boîte de culasse lorsque le boîtier en cause est engagé avec le dispositif de mise à poste et de ce fait libère la rotation de l'axe de la ligne d'étoiles concernée, tandis que pour le second boîtier qui est dégagé, le levier 33 empêche la rotation de la ligne d'étoiles.

Ainsi montré à la figure 3, le boîtier gauche en prise a sa ligne d'étoiles libre en rotation tandis que celle du boîtier droit, non en prise, est verrouillée par le levier droit 33, la figure 4 montrant une vue inverse, boîtier droit engagé avec sa ligne d'étoiles d'alimentation droite tournante et boîtier gauche dégagé avec sa ligne d'alimentation indexée.

Pour éviter un risque de non fonctionnement dû à un mauvais positionnement des étoiles d'alimentation par rapport à l'étoile centrale lors du basculement des boîtiers, les dimensions des crabots des moyens de crabotage 13, 13' et la forme des leviers 33 sont prévus de telle sorte que pendant le basculement des boîtiers 1 et 2, l'indexage de la ligne d'étoiles sur son boîtier en cours de dégagement (par example 5, figure 4) soit effectué avant le décrabotage de son arbre de commande 11 et que le crabotage simultané de l'arbre de commande 11' du boîtier 2 soit réalisé avant son désindexage par rapport au boîtier.

En ce qui concerne la prise de mouvement à réduction 9, et en se reportant notamment aux figures 5 à 8, on voit que la mise en mouvement de la boîte arrière s'effectue à partir de la rotation du tambour de commande 53, lui-même entraîné par le moteur externe, et qui possède sur son boût d'arbre un pignon menant 21. Le pignon 21 entraîne un pignon 22 solidaire d'un arbre 59 monté libre en rotation au moyen de roulements 60. L'arbre 59 porte également un pignon 61 qui entraîne les deux lignes d'alimentation des boîtiers:
- pour le boîtier gauche au moyen d'un pignon intermédiaire 62 qui engrène sur la roue dentée 63 de l'arbre de commande 11 du boîtier gauche;
- pour le boîtier droit au moyen de deux roues dentées intermédiaires 64 et 65, le pignon 65 menant la roue dentée 66 de l'arbre de commande 11' du boîtier droit.

De la sorte, les arbres 11 et 11' ont des rotations de sens opposés et sont menés de façon continue, ce qui permet d'obtenir un entraînement de la bande-chargeur sans à-coups et donc sans risque de rupture ou de décrochement intempestif des maillons.

L'entraînement de la ligne d'étoile centrale s'effectue à partir de la roue dentée 22 portée par l'arbre 59 qui est solidaire d'un maneton 29 excentré (représenté à la figure 5 et dont seul l'axe est montré à la figure 6) porté par un supporttournant 67. Le maneton 29 coopère avec une croix de Malte 30 solidaire d'un arbre 68 monté au moyen d'une butée-roulement combinée 69 sur le flasque arrière du corps et d'un roulement 69' sur une portée cylindrique de bout de l'arbre 12. Dans le mode de réalisation présenté ici, la croix de Malte 30 possède 4 branches ainsi que l'étoile centrale de mise à poste tandis que les étoiles d'alimentation des boîtiers possèdent 3 branches de telle sorte que l'arbre de commande 12 et donc l'étoile centrale 7 tournent séquentiellement de Y₄ de tour pendant que les étoiles d'alimentation tournent en continu de ¹/3 de tour.

Quel que soit le boîtier en prise, il est nécessaire, pour assurer le fonctionnement de l'arme, que la ligne d'étoile centrale de mise à poste tourne en sens opposé de la ligne d'étoiles d'alimentation en prise. Il est donc nécessaire de prévoir un système de changement de sens de rotation de la ligne d'étoile centrale lors du basculement des boîtiers. Le système de changement de sens de rotation comprend pour ce faire le double pignon inverseur 25 qui est entraîné par la roue dentée 23, et qui engrène sur un pignon 70.

La mise en fonctionnement des pignons inverseurs 25 et 70 est commandée au moyen des crabots 26 par le déplacement longitudinal de l'arbre 12 lors du basculement des boîtiers ainsi qu'il a été décrit plus haut.

Tel que représenté sur les figures 6 et 8, les crabots 26 de l'arbre 12 sont en prise directe avec des encoches correspondantes du pignon 23 et l'on se trouve dans le cas de la figure 1 où le boîtier gauche est en prise avec le dispositif de mise à poste de la munition. Dans ce cas, le pignon 23 solidaire de la croix de Malte 30 entraîne la roue 25 qui engrène sur le pignon 70, lui-même entraînant le pignon 24. Mais celui-ci n'étant pas en prise sur les crabots 26, tourne fou sur l'axe 12.

Lorsqu'on passe au mode de fonctionnement de la figure 2 (boîtier droit en prise), le basculement du levier 17 a entraîné le déplacement de la fourchette 27 et de la rampe 28 et de ce fait, l'arbre de commande 12 a été déplacé longitudinalement vers l'avant de l'arme. Les crabots 26 qu'il porte ont été dégagés du pignon 23 et ont été engagés sur des rainures correspondantes du pignon 24. Le train inverseur 25,70 entraîne donc en rotation le pignon 24 et, donc, l'arbre 12 en sens opposé de la rotation de la croix de Malte 30. La ligne d'étoile centrale de mise à poste a donc changé de sens de rotation et est donc apte à prendre les munitions présentées par la ligne d'alimentation du boîtier droit alors en prise.

Pour compléter le dispositif de double alimentation et permettre que la première munition de la bande-chargeur choisie soit tirée en premier (et non la dernière munition de la bande-chargeur opposée précédemment sélectionnée), chaque boîtier d'alimentation comporte un guide munition 36 composé d'une fourchette avant 37 et d'une fourchette arrière 38 sur lesquelles la munition est en appui pendant sa prise en charge par la ligne d'étoiles d'alimentation 5 (ou 5'). La fourchette avant 37 possède à son extrémité libre un bec coudé 39 qui, lorsque le boîtier est en prise, sert d'appui supplémentaire à la munition, et lorsque le boîtier bascule en cours de dégagement, est apte à entraîner la munition en poste d'attente vers l'extérieur de la ligne d'étoile centrale, en une position où la munition ainsi retirée ne peut plus gêner le fonctionnement de la ligne d'étoile centrale dont le sens de rotation a été simultanément inversé au moyen du train inverseur 25, 70.

Le dispositif comporte de plus un guide d'éjection 49 monté libre en rotation par rapport à la ligne d'étoile centrale 6 et symétrique par rapport à l'axe longitudinal de l'arme. Le guide 49 est déplacé en rotation par le basculement des boîtiers 1 et 2, le guide 49 se positionnant alors dans chacune de ses positions de fonctionnement au moyen de deux butées 50 par rapport à la poutre 35 de la boîte de culasse.

Le guide d'éjection comporte des portées circulaires 51 de guidage longitudinal de la douille (poussée par le poussoir 90 de l'organe suiveur 52) lors de son déplacement longitudinal d'éjection vers l'avant.

Les séquences de fonctionnement du dispositif de double alimentation selon l'invention peuvent alors être explicitées en rapport avec les figures 11aà11e.

Si l'on se reporte à la figure 11a, le boîtier droit est en prise avec le dispositif de mise à poste (dans la position représentée les figures 2 et 4).

L'étoile d'alimentation 8' tourne entraînée par l'arbre 11' et l'étoile de mise à poste 7 a tourné dans le sens opposé à celui de l'étoile 8'. L'étoile 8, quant à elle est fixe en rotation, verrouillée par le levier 33 (voir figure 4).

Une bande-chargeur est engagée par le bas du boîtier dans un canal d'amenée 42 pratiqué sur toute la hauteur du boîtier d'alimentation.

Une munition 71 est au poste de tir et va être engagée vers l'avant dans la culasse (où elle sera tirée) par le déplacement longitudinal de l'organe suiveur 52 entraîné par le tambour de commande 53.

La rotation de l'étoile 8' a simultanément mis en position d'attente la munition suivante 72. La munition 73 également entraînée par l'étoile 8' est en cours de dévêtissage de son maillon, celui-ci possédant des languettes 47, 48 coulissant dans les rainures 45, 46 du guide maillon 44, (figure 13). Le maillon est alors arraché radialement de la munition et entraîné vers l'orifice d'éjection 43 disposé en haut du boîtier.

A la figure suivante 11b, l'organe suiveur 52a fait un aller-retour et se trouve en position arrière. Lorsqu'il est dans cette position, l'étoile centrale effectue une rotation d'un quart de tour amenant la munition tirée 71 en position d'éjection et la munition 72 au poste de tir, 1>Mànition 73 s'ap- prètant à de mettre au poste d'attente.

Pendant le mouvement alternatif suivant de l'organe suiveur, la roue centrale 7 est à l'arrêt, la douille 71 est éjectée vers l'avant de l'arme par un poussoir d'éjection 90 solidaire de l'organe suiveur et la munition 72 est tirée.

La figure 11c montre le dispositif lorsque le basculement des boîtiers vient d'être effectué.

L'organe suiveur 52 est en position arrière, culasse arrêtée sur la détente.

La munition 73 qui aurait dû être au poste d'attente a été mise hors d'atteinte de l'étoile de mise à poste par le bec 39 de la fourchette avant du guide munition du boîtier droit lors de son dégagement. Pendant le retrait de la munition 73, celle-ci a été guidée en appui sur le guide plancher 40 de la boîte de culasse.

Simultanément, la ligne d'alimentation 8' a été indéxée par rapport au boîtier 2 par son levier 33 juste avant d'être décrabotée de son arbre de commande 11' par les crabots 13' et son fonctionnement est ainsi stoppé. Dans le même temps, les crabots 13 de l'arbre de commande 11 du boîtier 1 se sont mis en prise et l'arbre 11 a été désindexé du boîtier 1, son levier 33 (fig. 3) venant en appui sur la poutre 35.

Simultanément le basculement des boîtiers a déplacé vers l'arrière l'arbre 12 (figure 1), ce qui a dégagé les crabots 26 du pignon 24 et les a engagés sur le pignon 23. De ce fait l'étoile centrale a changé de sens de rotation.

Le basculement du boîtier vers la boîte de culasse a entraîné la rotation du guide d'éjection 49 vers la droite jusqu'à sa mise en butée sur la poutre 35 au moyen de la butée 50.

L'étoile 8 et l'étoile centrale 7 tournent donc maintenant en sens opposés et la première munition 81 du boîtier gauche est mise en position d'attente.

La munition 72, qui vient d'être tirée, au lieu d'être éjectée du côté gauche de l'arme, va être entraînée vers la droite, l'ancienne position d'attente du boîtier droit devenantalors le poste d'éjection de la douille 72 guidée par le guide d'éjection 49 (figure 11d).

Pendant la rotation d'un quart de tour de l'étoile centrale 7 qui a mis la douille 72 au poste d'éjection vers la droite, la munition 81 est mise au poste de tir. Un nouveau mouvement longitudinal alternatif de l'organe suiveur 52 va entraîner vers l'avant la munition 81 qui sera tirée et la douille 72 qui sera éjectée.

La figure 11e montre la suite de la séquence de fonctionnement du boîtier 1 d'alimentation gauche, après éjection de la douille 81 par la droite, lorsque la munition 82 est au poste de tir et la munition suivante 83 au poste d'attente.

L'ensemble mobile 52 va faire un nouveau mouvement alternatif puis reviendra soit s'accrocher sur la détente, soit continuer un autre cycle suivant le mode de tir choisi.

Le dispositif tel que décrit permet donc d'obtenir une excellente régularité de tir à haute cadence avec un dispositif de double alimentation fonctionnant symétriquement et permet un changement très rapide du mode d'alimentation lorsque la culasse est arrêtée sur la détente puisque tous les mouvements nécessaires au changement d'alimentation (basculement des boîtiers, inversion de sens de rotation de la ligne d'étoile centrale, indexage et décrabottage de la ligne d'alimentation degagée, désindexage et crabottage de la ligne d'alimentation engagée) s'effectuent simultanément par une seule action de l'opérateur sur le levier de basculement 17.

En outre, sans sortir du cadre de l'invention, l'opération de basculement du levier 17 peut même être mécanisée, le levier 17 pouvant alors être remplacé par un moteur quelconque à commande électrique agissant sur le secteur denté 19, le verrouillage du dispositif dans sa position de fonctionnement étant alors assuré par la position d'arrêt dudit moteur de commande.

## Revendications

1. Dispositif de double alimentation pour arme à alimentation à moteur externe et à déplacement rectiligne de la culasse, dispositif comportant d'une part un dispositif de mise à poste de la munition comprenant une ligne (6) d'étoile centrale (7) de mise à poste, et, d'autre part deux boîtiers d'alimentation (1,2) chargés de munitions différentes, disposés de part et d'autre de la ligne d'étoile centrale de mise à poste liés entre eux par un même support (3), ces deux boîtiers étant aptes à basculer autour d'axes (4, 4') parallèles à l'axe longitudinal, et présentant chacun des moyens d'accouplement et de désaccouplement par rapport au dispositif de mise à poste, dispositif caractérisé en ce que les boîtiers d'alimentation comportant chacun une ligne (5, 5') d'étoiles (8, 8') d'alimentation, leurs moyens d'accouplement et de désaccouplement par rapport au dispositif de mise à poste sont constitués par des moyens de crabotage (13, 13') de chacune des lignes d'étoile d'alimentation sur un réducteur de transmission de mouvement (9), le crabotage de l'une des lignes d'étoile d'alimentation étant simultané avec le décrabotage de l'autre lors du basculement d'un boîtier, le dispositif de double alimentation présentant de plus des moyens (21 à 25) d'inversion du sens de rotation de la ligne d'étoile centrale de mise à poste lors du basculement du chacun des boîtiers.

2. Dispositif de double alimentation selon la revendication 1 pour arme à feu à moteur externe entraînant la mise en mouvement rectiligne alternatif de la culasse, caractérisé en ce que le moteur externe assure la prise de mouvement du réducteur de transmission de mouvement (9) situé dans une boîte réductrice (10) disposée à l'arrière de l'arme et menant deux arbres de commande (11, 1T) des boîtiers d'alimentation et un troisième arbre de commande (12) de la ligne d'étoile centrale de mise à poste de la munition.

3. Dispositif de double alimentation selon la revendication 2, caractérisé en ce que la transmission menant les deux arbres de commande (11, 11') des boîtiers d'alimentation est une transmission continue avec réduction, l'arbre de commande (11) du premier boîtier d'alimentation tournant en sens inverse de celui (11') du second boîtier d'alimentation et en ce que, en combinaison, la transmission de mouvement au troisième arbre de commande (12) de l'étoile centrale est une transmission pas à pas, l'arbre de commande de l'étoile centrale tournant en sens inverse de l'arbre de commande du boîtier d'alimentation accouplé avec le dispositif de mise à poste.

4. Dispositif de double alimentation selon la revendication 3, caractérisé en ce qu'il comprend un dispositif de commande (16) du basculement des boîtiers d'alimentation autour de leur axe de rotation, la commande de basculement actionnant le système de crabotage (respectivement 13 ou 13') de l'arbre de commande du boîtier venant s'accoupler avec le dispositif de mise à poste au moyen d'un joint de cardan (14 ou 14'), sur l'axe de rotation (15 ou 15') des étoiles d'alimentation dudit boîtier, actionnant simultanément le système de décrabotage (respectivement 13' ou 13) de l'arbre de commande du second boîtier et un système de changement du sens de rotation de l'étoile centrale de mise à poste, de telle sorte que le sens de rotation de l'étoile centrale soit toujours inverse de celui de la ligne d'étoiles d'alimentation accouplée au dispositif de mise à poste.

5. Dispositif de double alimentation selon la revendication 4, caractérisé en ce que le dispositif de commande du basculement des boîtiers comporte un levier de commande (17) coopérant avec un moyen de verrouillage (18) des boîtiers d'alimentation dans chaque position basculée, le levier de commande étant alors verrouillé sur la boîte réductrice 10.

6. Dispositif de double alimentation selon l'une quelconque des revendications 4 ou 5 caractérisé en ce que le levier de commande (17) du basculement des boîtiers est solidaire d'un secteur denté (19) mobile autour d'un axe et coopérant avec une crémaillère (20) portée par le support commun (3) aux deux boîtiers d'alimentation.

7. Dispositif de double alimentation selon l'une quelconque des revendications 4 à 6 caractérisé en ce que le système de changement de sens de rotation de la ligne d'étoile centrale lors du basculement des boîtiers comprend:
- un train d'engrenages (21, 22, 23, 24) sans inversion de sens de la transmission pas à pas de l'étoile centrale;
- un pignon inverseur (25) pouvant être mis en série dans le train d'engrenages, (21 à 24), lorsqu'il est craboté à un arbre de commande (12) et
- un arbre (12) muni en bout de crabots (26), mobile en translation dans le sens longitudinal de l'arme, arbre commandé par une fourchette (27) solidaire et en prise sur une rampe (28) inclinée par rapport à l'axe longitudinal de l'arme, solidaire du support (3) commun aux deux boîtiers, le basculement des boîtiers entraînant le déplacement de la rampe perpendiculairement à l'axe de l'arme et de ce fait le déplacement longitudinal de l'arbre (12) d'une première position où il est décraboté du pignon inverseur (25) vers une seconde position où il est craboté au pignon inverseur pour inverser le sens de marche de la ligne d'étoiles centrales (6).

8. Dispositif de double alimentation selon l'une quelconque des revendications 3 à 7 caractérisé en ce que la transmission pas à pas du mouvement de l'étoile centrale est constituée par un maneton (29) tournante coopérant avec une croix de Malte (30).

9. Dispositif de double alimentation selon l'une quelconque des revendications 4 à 8, caractérisé en ce que l'axe de rotation (15 ou 15') de la ligne d'étoiles d'alimentation de chaque boîtier porte un épaulement (31) comportant des gorges d'indexage (32), en ce que chaque boîtier porte un levier d'indexage (33) mobile à l'encontre de la force d'un ressort (34), en ce que, lorsque le boîtier est dégagé du dispositif de mise à poste, la première extrémité (33a) du levier coopère avec une gorge (32) de l'épaulement (31) de l'axe de la ligne d'étoiles, la seconde extrémité (33b) du levier étant libre pour rendre solidaire en rotation la ligne d'étoiles d'alimentation dudit boîtier et en ce que lorsque le boîtier est engagé sur le dispositif de mise à poste, la seconde extrémité (33b) du levier d'indexage (33) vient en appui sur une poutre (35) fixe de la boîtier de culasse de l'arme, la première extrémité (33a) du levier étant alors dégagée de la gorge de l'axe de la ligne d'étoiles pour permettre sa rotation.

10. Dispositif selon la revendication 9 caractérisé en ce que l'axe (15, 15') de chaque ligne d'étoiles d'alimentation comporte autant de gorges (32) régulièrement réparties sur sa périphérie, que les étoiles (8, 8') comportent de branches.

11. Dispositif selon l'une quelconque des revendications 9 ou 10, caractérisé en ce que la forme du levier d'indexage (33) et la dimension du moyen de crabotage (13, 13') de l'arbre de commande du boîtier sont définis pour permettre l'indexage de l'axe d'étoiles (15, 15') par rapport au boîtier (1 ou 2) avant le décrabotage de l'arbre de commande du boîtier lorsque celui-ci bascule en position dégagée et le désindexage de l'axe d'étoiles (15 ou 15') par rapport au boîtier (1 ou 2) après le crabotage de l'arbre de commande du boîtier lorsque celui-ci bascule en position engagée sur le dispositif de mise à poste, l'indexage de l'axe d'étoiles intervenant lorsque l'arme est en position «culasse arrêtée sur la détente».

12. Dispositif de double alimentation selon l'une quelconque des revendications 2 à 11, dont l'étoile centrale (7) de mise à poste possède n branches et chaque étoile d'alimentation (8, 8') possède n' branches, caractérisé en ce que le rapport de réduction entre la prise de mouvement de la boîte arrière (9), fournie par le tambour de commande de l'ensemble mobile et l'arbre de commande (12) de la ligne d'étoiles centrales est égal à n, le rapport de réduction entre ladite prise de mouvement et l'arbre de commande (11 ou 11') de chaque ligne d'étoiles d'alimentation étant égal à n que multiplie n'.

13. Dispositif de double alimentation selon l'une quelconque des revendications 1 à 12, dont la ligne d'étoiles centrales (7) comporte n branches définissant n chambres, n étant au moins égal à 3, chaque chambre pouvant recevoir une munition amenée par l'étoile d'alimentation (8 ou 8') du boîtier en prise et venant successivement par rotation de 2π/n tours d'une position où la munition est en attente, à une position de mise à poste puis à une position d'éjection de la douille de la munition, caractérisée en ce que lors du basculement des boîtiers d'alimentation, la ligne d'étoile centrale change de sens de rotation, la position d'éjection devenant alors la position d'attente de la munition amenée par le second boîtier alors en prise et la position d'attente devenant une position d'éjection.

14. Dispositif de double alimentation selon l'une quelconque des revendications 1 à 13 dont chaque boîtier d'alimentation (1 ou 2) possède un guide munition (36) courbe comprenant une fourchette avant (37) et une fourchette arrière (38), le guide amenant la munition vers la ligne d'étoiles (8 ou 8') d'alimentation du boîtier et de la ligne d'étoiles d'alimentation vers la ligne d'étoile centrale (6) dans la position d'attente, caractérisé en ce que la partie libre de la fourchette avant du guide munition possède un bec coudé (39) enveloppant la munition lors de sa position au poste d'attente dans l'étoile centrale, bec apte à retirer la munition du poste d'attente lors du basculement de dégagement du boîtier d'alimentation par rapport à la boîte de culasse, la munition s'appuyant de plus lors de son retrait sur un guide de plancher (40) solidaire de la boîte de culasse.

15. Dispositif de double alimentation selon l'une quelconque des revendications 1 à 14 dont chaque boîtier d'alimentation possède un canal d'amenée (42) de la bande de munitions emmaillon- nées par le bas du boîtier et un orifice d'éjection (43) des maillons disposé en haut du boîtier, caractérisé en ce que le boîtier possède un guide maillon (44) disposé sur toute la longueur du canal d'amenée (42) des munitions et d'éjection (43) des maillons, le guide maillon (44) comportant une double rainure (44, 46) coopérant avec une double languette (47, 48) de chaque maillon pour permettre le dévêtissage de la munition lors de la prise en compte de cette dernière par l'étoile d'alimentation du boîtier.

16. Dispositif de double alimentation selon l'une quelconque des revendications 13 à 15, dont l'éjection de la douille à partir du poste d'éjection s'effectue vers l'avant de l'arme, caractérisé en ce qu'il comporte un guide d'éjection (49) libre en rotation par rapport à l'axe de la ligne d'étoile centrale (6) et symétrique par rapport à l'axe longitudinal de l'arme, commandé en rotation par le basculement des boîtiers d'alimentation, le guide (49) se positionnant dans chacune de ses positions de fonctionnement au moyen d'une butée (50) par rapport à une poutre fixe (35) solidaire de la boîte de culasse et en ce que le guide d'éjection comporte des portées circulaires (51) de guidage longitudinal de la douille lors de son éjection.

## Patentansprüche

1. Doppelladevorrichtung für Feuerwaffe mit Aussenmotorlader und geradliniger Verschlussbewegung, wobei die Vorrichtung einerseits eine Vorrichtung zum Einziehen der Munition mit einer Achse (6) eines Zentralsternförderers (7) für das Einziehen und andererseits zwei mit unterschiedlicher Munition bestückte Ladegehäuse (1, 2) umfasst, die beiderseits der Zentralsternförderachse für das Einziehen angeordnet und untereinander durch einen selben Träger (3) verbunden sind, wobei diese beiden Gehäuse um zur Längsachse parallele Achsen (4, 4') schwenkbar sind und jeweils Organe zum Ein- und Auskuppeln mit der Einziehvorrichtung aufweisen, dadurch gekennzeichnet, dass die Ladegehäuse jeweils eine Achse (5, 5') für Ladesternförderer (8, 8') umfassen, ihre Organe zum Ein- und Auskuppeln mit der Einziehvorrichtung von formschlüssigen Kupplungsorganen (13, 13') jeder Ladesternförderachse auf einem Reduziergetriebe zur Bewegungsübertragung (9) gebildet sind, wobei die formschlüssige Kupplung der einen Ladesternförderachse gleichzeitig mit der Auskupplung der anderen beim Verschwenken eines Gehäuses erfolgt und die Doppelladevorrichtung ferner Organe (21 bis 25) zur Drehrichtungsumkehr der Zentralsternförderachse zum Einziehen beim Verschwenken jedes Gehäuses besitzt.

2. Doppelladevorrichtung nach Anspruch 1 für eine Feuerwaffe mit Aussenmotor zur Auslösung der geradlinigen Hin- und Herbewegung des Verschlusses, dadurch gekennzeichnet, dass der Aussenmotor den Abgriff der Bewegung des Reduziergetriebes zur Bewegungsübertragung (9) gewährleistet, das in einem Reduziergetriebekasten (10) angeordnet ist, der sich am Hinterteil der Waffe befindet und zwei Steuerwellen (11,11') der Ladegehäuse sowie eine dritte Steuerwelle (12) der Zentralsternförderachse für das Einziehen der Munition antreibt.

3. Doppelladevorrichtung nach Anspruch 2, dadurch gekennzeichnet, dass es sich bei der die beiden Steuerwellen (11, 11') der Ladegehäuse antreibenden Übertragung um ein kontinuierliches Untersetzungsgetriebe handelt, wobei die Steuerwelle (11) des ersten Ladegehäuses sich in entgegengesetzter Richtung dreht wie die Steuerwelle (11') des zweiten Ladegehäuses, und dass, in Verbindung damit, die Bewegungsübertragung der dritten Steuerwelle (12) des Zentralsternförderers als Schrittschaltgetriebe ausgeführt ist, wobei die Steuerwelle des Zentralsternförderers im Verhältnis zur Steuerwelle des mit der Einziehvorrichtung gekoppelten Ladegehäuses in entgegengesetzter Richtung läuft.

4. Doppelladevorrichtung nach Anspruch 3, dadurch gekennzeichnet, dass sie eine Steuervorrichtung (16) zur Verschwenkung der Ladegehäuse um ihre Drehachse aufweist, wobei die Verschwenkungssteuerung das Einkuppelsystem (jeweils 13 oder 13') der Steuerwelle des Gehäuses betätigt, das gerade mittels eines Kardangelenkes (14 oder 14') auf der Drehachse (15 oder 15') der Ladesterne des genannten Gehäuses mit der Einziehvorrichtung gekoppelt ist, und gleichzeitig auf das Auskuppelsystem (jeweils 13 oder 13') der Steuerwelle des zweiten Gehäuses sowie auf ein System zur Drehrichtungsumkehr des Zentralsternförderers für das Einziehen derart einwirkt, dass die Drehrichtung des Zentralsternförderers stets derjenigen der mit der Einziehvorrichtung gekoppelten Ladesternförderachse entgegengerichtet ist.

5. Doppelladevorrichtung nach Anspruch 4, dadurch gekennzeichnet, dass die Vorrichtung zur Steuerung der Verschwenkung der Gehäuse einen Steuerhebel (17) umfasst, der mit einem Verriegelungsorgan (18) der Ladegehäuse in jeder Schwenkstellung zusammenwirkt, wobei der Steuerhebel alsdann auf dem Untersetzungsgetriebekasten 10 verriegelt ist.

6. Doppelladevorrichtung nach einem der vorstehenden Ansprüche 4 oder 5, dadurch gekennzeichnet, dass der Steuerhebel (17) zur Verschwenkung der Gehäuse fest mit einem Zahnsegment (19) verbunden ist, das um eine Achse beweglich ist und mit einer Zahnstange (20) zusammenwirkt, die von der den beiden Ladegehäusen gemeinsamen Stütze (3) getragen wird.

7. Doppelladevorrichtung nach einem der vorstehenden Ansprüche 4 bis 6, dadurch gekennzeichnet, dass das System zur Drehrichtungsumkehr der Zentralsternförderachse bei der Verschwenkung der Gehäuse die nachstehenden Organe umfasst:
- ein Mehrfachübersetzungsgetriebe (21, 22, 23, 24) ohne Umkehr der Schrittschaltung des Zentralsternförderers;
- ein Umkehrritzel (25), das mit dem Mehrfachübersetzungsgetriebe (21 bis 24) in Reihe geschaltet werden kann, wenn es formschlüssig mit einer Steuerwelle (12) gekuppelt ist, und
- eine an ihrem EndeformschtüssigeKupptungsklauen (26) aufweisende Welle (12), die in Längsrichtung der Waffe verschiebbar ist, wobei die Welle von einer Gabel (27) gesteuert wird, die kraftschlüssig mit einer Rampe (28) im Eingriff steht, welche im Verhältnis zur Längsachse der Waffe geneigt und fest mit der gemeinsamen Stütze (3) der beiden Gehäuse verbunden ist, wobei die Verschwenkung der Gehäuse die Verschiebung der Rampe senkrecht zur Waffenachse und infolgedessen die Längsverschiebung der Welle (12) aus einer ersten Stellung, in der sie aus dem Umkehrritzel (25) ausgekuppelt ist, in eine zweite Stellung bewirkt, in der sie zur Umkehr der Drehrichtung der Zentralsternförderachse (6) formschlüssig mit dem Umkehrritzel verbunden ist.

8. Doppelladevorrichtung nach einem der vorstehenden Ansprüche 3 bis 7, dadurch gekennzeichnet, dass die Schrittschaltung der Bewegung des Zentralsternförderers von einem Drehzapfen (29) gebildet wird, der mit einem Malteserkreuz (30) zusammenwirkt.

9. Doppelladevorrichtung nach einem der vorstehenden Ansprüche 4 bis 8, dadurch gekennzeichnet, dass die Drehachse (15 oder 15') des Ladesternförderers jedes Gehäuses eine Schulter (31) mit Verriegelungsrillen (32) aufweist, dass jedes Gehäuse einen gegen die Kraft einer Feder (34) beweglichen Schalthebel (33) trägt, dass, wenn das Gehäuse von der Einziehvorrichtung freigegeben ist, das erste Ende (33a) des Hebels mit einer Rille (32) der Schulter (31) der Achse des Sternförderers zusammenwirkt, während das zweite Ende (33b) frei ist, um den Ladesternförderer fest mit dem genannten Gehäuse zu verbinden, und dass bei auf der Einziehvorrichtung eingerücktem Gehäuse das zweite Ende (33b) des Schalthebels (33) sich auf einem feststehenden Träger (35) des Verschlusskastens der Waffe abstützt, während das erste Ende (33a) des Hebels aus der Rille der Achse des Sternförderers ausgetreten ist, um seine Drehung zu ermöglichen.

10. Vorrichtung nach Anspruch 9, dadurch gekennzeichnet, dass die Achse (15, 15') jedes Ladesternförderers ebenso viele gleichmässig über ihren Umfang verteilte Rillen (32) umfasst wie die Sternräder (8, 8') Zacken aufweisen.

11. Vorrichtung nach einem der vorstehenden Ansprüche 9 oder 10, dadurch gekennzeichnet, dass die Form des Schalthebels (33) und die Abmessung des Verriegelungsorgans (13, 13') der Steuerwelle des Gehäuses derart definiert sind, dass sie die Verriegelung der Sternradachse (15, 15') im Verhältnis zum Gehäuse (1 oder 2) vor dem Auskuppeln der Steuerwelle des Gehäuses ermöglichen, wenn dieses in eine ausgerückte Stellung kippt, und die Entriegelung der Sternradachse (15 oder 15') im Verhältnis zum Gehäuse (1 oder 2) nach dem kraftschlüssigen Einrücken der Steuerwelle des Gehäuses gestatten, wenn dieses in die Einrückstellung auf der Einziehvorrichtung kippt, wobei die Verriegelung der Sternradachse erfolgt, sobald die Waffe sich in der Stellung «Verschluss geschlossen, Waffe geladen» befindet.

12. Doppelladevorrichtung nach einem der vorstehenden Ansprüche 2 bis 11, deren Zentralsternförderer (7) für das Einziehen n Zacken besitzt und bei der jeder Ladestern (8, 8') n' Zacken aufweist, dadurch gekennzeichnet, dass das Untersetzungsverhältnis zwischen dem Bewegungsabgriff des hinteren Kastens (9), der von der Steuerwalze der beweglichen Einheit geliefert wird, und der Steuerwelle (12) des Zentralförderers gleich n ist, während das Untersetzungsverhältnis zwischen dem genannten Bewegungsabgriff und der Steuerwelle (11 oder 11') jedes Ladesternförderers gleich n multipliziert mit n' ist.

13. Doppelladevorrichtung nach einem der vorstehenden Ansprüche 1 bis 12, deren Zentralsternförderer (7) n Zacken aufweist, die n Kammern definieren, wobei n wenigstens gleich 3 ist und jede Kammer eine durch den Ladestern (8 und 8') des im Eingriff stehenden Gehäuses zugeführte Munition aufnehmen kann und nacheinander durch Drehung um 2 n/n aus einer Wartestellung der Munition in eine Einziehstellung und anschliessend in eine Stellung zum Auswerfen der Munitionshülse gebracht wird, dadurch gekennzeichnet, dass beim Verschwenken der Ladegehäuse der Zentralsternförderer seine Drehrichtung ändert, die Auswurfstellung zur Wartestellung für die durch das alsdann im Eingriff stehende Gehäuse zugeführte Munition wird und aus der Wartestellung eine Auswurfstellung wird.

14. Doppelladevorrichtung nach einem der vorstehenden Ansprüche 1 bis 13, bei der jedes Ladegehäuse (1 oder 2) eine gekrümmte Munitionsführung (36) aufweist, die eine vordere Gabel (37) und eine hintere Gabel (38) umfasst, wobei die Führung die Munition zum Ladesternförderer (8 oder 8') des Gehäuses und vom Ladesternförderer zum Zentralsternförderer (6) in die Wartestellung leitet, dadurch gekennzeichnet, dass der freie Teil der vorderen Gabel der Munitionsführung eine abgewinkelte Nase (39) aufweist, welche die Munition in ihrer Wartestellung in dem Zentralsternförderrad umgibt und die Munition beim Ausschwenken des Ladegehäuses im Verhältnis zum Verschlusskasten aus der Wartestellung zurückziehen kann, wobei sich die Munition ferner auf Ihrem Rückweg auf einer fest mit dem Verschlusskasten verbundenen Bodenführung (40) abstützt.

15. Doppelladevorrichtung nach einem der vorstehenden Ansprüche 1 bis 14, bei der jedes Ladegehäuse einen Zuführungskanal (42) für den von der Unterseite des Gehäuses eingezogenen Munitionsgurt und eine Gurtglied-Auswurföffnung (43) auf der Oberseite des Gehäuses aufweist, dadurch gekennzeichnet, dass das Gehäuse eine Gurtgliedführung (44) besitzt, die sich über die gesamte Länge des Kanals für Munitionszuführung (42) und Gurtglied-Auswurf (43) erstreckt, wobei die Gurtgliedführung (44) eine doppelte Nut (44, 46) aufweist, die mit einer doppelten Lasche (47, 48) jedes Gurtgliedes zusammenwirkt, um das Ausschieben der Munition bei deren Aufnahme durch das Ladesternrad des Gehäuses zu ermöglichen.

16. Doppelladevorrichtung nach einem der vorstehenden Ansprüche 13 bis 15, bei der das Auswerfen der Hülse aus der Auswurfstellung in Richtung auf das Vorderteil der Waffe erfolgt, dadurch gekennzeichnet, dass sie eine sich im Verhältnis zur Achse des Zentralsternförderers (6) frei drehende und im Verhältnis zur Längsachse der Waffe symmetrisch angeordnete Auswurfführung (49) besitzt, deren Drehung durch die Verschwenkung der Ladegehäuse gesteuert wird, wobei die Führung (49) durch einen Anschlag (50) im Verhältnis zu einem feststehenden, mit dem Verschlusskasten verbundenen Träger (35) in jede ihrer Arbeitsstellungen gebracht wird, und dass die Auswurfführung kreisförmige Auflageflächen (51) für die Längsführung der Hülse bei ihrem Auswurf aufweist.

## Claims

1. A dual feed device for weapon with external motor and rectilinearly shifting breech, wherein the device includes firstly a round positioning device including one of central positioning sprocket (7) unit (6), and secondly two feed casings (1, 2) loaded with various ammunition, placed on either side of the central positioning spocket unit and linked together by a common support (3), with both said cases being capable of tilting around axes (4, 4') parallel to the lengthwise axes, and each having means of coupling with and uncoupling from the positioning device, wherein the feed units each includes one feed unit (5, 5') sprocket (8, 8'), their means for coupling with and uncoupling from the positioning device consisting of claw couplings (13,13') for coupling each of the feed sprocket units to a reducing transmission (9), with one feed sprocket unit being coupled simultaneously with the decoupling of the other when one casing tilts, wherein the dual feed further has means (21 to 25) for reversing the direction of rotation of the central positioning sprocket whenever one of the casings tilts.

2. Dual feed device according to claim 1 for automatic weapon with external motor driving the breech in alternating rectilinear motion, wherein the external motor drives the reducing transmission (9) located in a reduction gearbox (10) located to the roar of the weapon and driving two drive axles (11, 11') of the feed casings and a third drive axle (12) of the round central positioning sprocket unit.

3. Dual feed device according to claim 2, wherein the reducing transmission driving the two drive axles (11, 11') of the feed casing is a continuous transmission with reduction, the drive axle (11) of the first feed casing turning in the direction opposite that of the second feed casing (11'), and further wherein, when combined, the motion transmitted to the third drive -axle (12) of the central positioning sprocket unit is a step-by-step-transmission, with the drive axle of the central positioning sprocket turning in the reverse direction from that of the drive axle of the feed casing coupled with the positioning device.

4. Dual feed device according to claim 3, wherein it includes a unit (16) for controlling the tilting of the feed casings around their rotational axis, the tilt control activating a coupling system (13, 13', respectively) of the drive axle of the casing that is coupled with the positioning device with a universal (14 or 14') on the rotational axle (15, 15') of said first feed casing, and simultaneously activating the uncoupling system (13' or 13, respectively) of the drive axle of the second feed casing and a rotational direction change system of the central positioning sprocket unit, so that the rotational directional of the central sprocket unit is always the reverse of that of the feed sprocket coupled to the positioning device.

5. Dual feed device according to claim 4, wherein the control unit for the tilt of the casings includes a control lever (17) that cooperates with a locking means (18) of the feed casings in each tilted position, the control lever then being locked onto the reducing transmission case (10).

6. Dual feed device according to claim 4 or 5, wherein the lever (17) controlling the tilt of the casing is connected to a toothed sector (19) mobile around an axis and cooperating with a rack (20) carried by the support common to the two feed casings.

7. Dual feed device according to any claim 4 or 5, wherein the rotational direction change system changing the direction of the central positioning sprocket during the tilt of the casings includes:
- Done non-reversing gear train (21, 22, 23, 24) for providing step-by-step transmission of motion to the central positioning sprocket unit.
- Done reversing pinion (25), which can be series mounted in the gear train (21 trough 24) when it is coupled to a drive axle (12).
- Done axle (12) equipped with claw couplings

(26), and which is mobile in a lengthwise direction of the weapon and which is driven by a fork (27) connected and engaged on a ramp (28) which is tilted in relation to the lengthwise axis of the weapon and which is connected to the support (3) common to the two casings, the tilt of the casings causing the shift of the ramp perpendicular to the axis of the weapon and hence a lengthwise shift of the axle (12) from an initial position where it is uncoupled from the reversing pinion (25) to a second position where it is coupled to a reversing pinion in order to reverse the direction of motion of the central positioning sprocket unit (6).

8. Dual feed device according to any claim 3 through 7, wherein the step-by-step transmission of motion to the central positioning sprocket unit is provided by a turning crank pin (29) which cooperates with a Maltese cross (30).

9. Dual feed device according to any claim 4 through 8, wherein the rotation axle (15 or 15') of the feed sprocket unit of each casing carries a shoulder (31) which includes indexing grooves

(32), and further wherein each casing carries an indexing lever (33) which is mobile against the force of a spring (34), whereby when the casing is released from the positioning device, the first end (33a) of the indexing lever cooperates with a groove (32) of the shoulder (31) of the axle of the feed sprocket unit, the second end (33b) of the indexing lever being free to cause the feed sprocket unit of the said casing to be connected in rotation, and further whereby when the casing is engaged on the positioning device, the second end (33b) of the indexing lever (33) rests on a static girder (35) of the beech case of the weapon, the first end (33a) of the lever being released from the groove of the axle shoulder of the feed sprocket unit in order to enable its rotation.

10. Dual feed device according to claim 9, wherein the rotation axle (15, 15') of each feed sprocket unit includes as many grooves (32) regularly distributed around its periphery of as the feed sprockets (8, 8') include teeth.

11. Dual feed device according to claim 9 or 10, wherein the shape of the indexing lever (33) and the size of the coupling system (13, 13') of the drive axle of the casing are defined in order to enable the indexing of the feed sprocket rotation axle (15, 15') in relation to the casing (1 or 2) before uncoupling the drive axle of the casing when the latter tilts in a released position, and the de-indexing of the feed sprocket rotation axle (15, 15') in relation to the casing (1, 2) after coupling at he drive axle of the casing when the latter tilts in an engaged position on the positioning device, indexing of the feed sprocket axle occurring when the weapon is in a position where there is no engagement between the breech and the trigger.

12. Dual feed device according through any claim 2 to 11, wherein the central positioning sprocket unit (7) has n teeth and each feed sprocket (8, 8') has n teeth, and further wherein the reducing ratio between the motion supplied to the reducing transmission (9) by the control drum of the bolt and the drive axle (12) of the central positioning sprocket unit equals n, and the reducing ration between said motion supplied to the reducing transmission and the drive axle (11, 11') of each feed sprocket unit is equal to n stepped up to n'.

13. Dual feed device according to any claim 1 through 12 wherein the central positioning sprocket unit (7) includes n teeth that define n chambers, n being at least equal to three, each chamber being able to accommodate ammunition conveyed by the feed sprockets (8 or 8') of the engaged casing and going in succession from a position where the ammunition is waiting through 2jr/n turns, to a positioning station, then to an ejection position of the ammunition shell, whereby when the feed casings tilt, the central positioning sprocket unit changes its rotational direction, the ejection position then becoming the waiting position of the ammunition that is conveyed by the second casing which is engaged in waiting position becoming an ejection position.

14. Dual feed device according to any claim 1 through 13, wherein each feed casing (1 or 2) has a curved ammunition guide (36) that includes a front fork (37) and a rear fork (38), the guide conveying the ammunition towards the feed sprockets (8 or 8') of the casing and from the feed sprocket units the central positioning sprocket unit (6) in the waiting position, and further wherein the free section of the front fork of the ammunition guide has a curved neck (39) which encloses the ammunition when it is in its waiting position inside the central positioning sprocket unit, the neck being able to release the ammunition from the waiting position during the release tilt of the feed casing in relation to the breech case, the ammunition during its withdrawal leaning on a floor guide (40) that is connected to the breech case.

15. Dual feed device according to any claim 1 through 14, wherein each feed casing has an inlet channel (42) for linking an ammunition belt through the bottom of the casing and a link ejection orifice (43) placed on top of the casing, and further wherein the casing has a link guide (44) alongside the entire length of the ammunition inlet (42) and link ejection (43) channel, the link guide (44) including a dual groove (44, 46) which cooperates with a dual tongue (47, 48) for each link in order to allow for the stripping of the ammunition by the feed sprockets of the casing.

16. Dual feed device according to any claim 13 through 15, wherein the ejection of the shell from the ejection station takes place towards the front of the weapon, and further wherein the dual feed device includes an ejection guide (49) which is rotatable about the axis (6) of the central positioning sprocket unit (7) and symmetrical in relation to the lengthwise axis of the weapon, and which is further rotated by the tilt of the feed casings, the guide (49) being positioned in each of its operating positions with a thrust stop (50) butting against a static girder (35) that is connected to the breech case, and the ejection guide including round bearings (51) for lengthwise guidance of the shell while it is being ejected.
